# EUROPÄISCHE PATENTSCHRIFT

(11) **EP 1 368 596 B1**
(45) Veröffentlichungstag und Bekanntmachung des Hinweises auf die Patenterteilung: **26.04.2006**
(21) Anmeldenummer: 02719667.4
(22) Anmeldetag: 04.03.2002
(51) Int. Cl.: F24F 3/14, F24F 5/00

(54) **VORRICHTUNG ZUR SORPTIONSGESTÜTZTEN KLIMATISIERUNG VON RAUMLUFT**
DEVICE FOR THE SORPTION-BASED CONDITIONING OF INDOOR AIR
DISPOSITIF DE CONDITIONNEMENT D'AIR INTERIEUR FONCTIONNANT PAR ADSORPTION

(30) Priorität: 06.03.2001 DE 10110809
(43) Veröffentlichungstag der Anmeldung: 10.12.2003
(73) Patentinhaber: TuTech Innovation GmbH, 21079 Hamburg (DE); Technische Universität Hamburg-Harburg, 21073 Hamburg (DE)
(72) Erfinder: SCHMITZ, Gerhard, 21079 Hamburg (DE); CASAS, Wilson, 21635 Jork (DE)
(74) Vertreter: Pohl, Manfred
(86) Internationale Anmeldenummer: PCT/DE2002/000771
(87) Internationale Veröffentlichungsnummer: WO 2002/070959

(56) Entgegenhaltungen:
- WO-A-00/34719
- CH-A- 684 654
- DE-A- 4 417 631
- DE-A- 19 631 245
- DE-A- 19 836 876
- DE-U- 29 915 459
- US-A- 6 044 640
- HINDENBURG C ET AL: "KUEHLEN MIT LUFT" SONNENENERGIE, DGS-SONNENENERGIE VERLAG-GMBH, DE, Bd. 24, Nr. 1, Februar 1999 (1999-02), Seiten 39-41, XP000805597 ISSN: 0172-3278
- KESSLING W ET AL: "INNOVATIVE KONZEPTE" SONNENENERGIE, DGS-SONNENENERGIE VERLAG-GMBH, DE, Bd. 24, Nr. 1, Februar 1999 (1999-02), Seiten 42-43, XP000805598 ISSN: 0172-3278

## Beschreibung

Die Erfindung betrifft eine Vorrichtung zur sorptionsgestützten Klimatisierung von Raumluft, bei der Außenluft adsorptiv in einem Adsorptionstrockner getrocknet, die adsorptiv getrocknete und dabei erwärmte Außenluft gekühlt und dem zu klimatisierenden Raum zugeführt wird, die aus diesem Raum austretende Abluft erwärmt wird, den Adsorptionstrockner zur Regenerierung durchströmt und als Fortluft abgeführt wird, mit einem Kühler, der in einem Zuluftkanal zwischen dem zu klimatisierenden Raum und einem Regenerativ-Wärmeaustauscher angeordnet und in Strömungsrichtung der Luft dem Adsorptionstrockner nachgeschaltet ist.

Zur Klimatisierung von Gebäuden im Sommer muß warme Außenluft gekühlt und entfeuchtet werden, wodurch ein hoher Bedarf an Kälteenergie entsteht. Die Aufbereitung der Luft erfolgt heute üblicherweise mit elektrischen Kaltdampfkompressionskältemaschinen. Da der Strombedarf von Kälte- und Klimaanlagen relativ hoch ist, treten zu Zeiten mit hohem Klimatisierungsbedarf große Leistungsspitzen auf. Die Abdeckung dieser Spitzenlast erfordert entsprechend große Kraftwerksreserven. In vielen warmen Ländern, beispielsweise in Südostasien oder Südamerika, führt daher gerade der Stromverbrauch aufgrund von Klimaanlagen während der Sommerzeit häufig zum Zusammenbruch des Stromnetzes. In Ländern mit gut ausgebautem Stromnetz ist die Bereitstellung von elektrischem Strom für Kälteanwendungen zwar unproblematisch, aber die Wirtschaftlichkeit von Klimaanlagen wird durch den hohen Leistungspreis für die Kälteerzeugung beeinträchtigt. Weltweit hat daher aufgrund der durch Klimaanlagen verursachten Probleme bei der Stromversorgung eine Suche nach effizienten, mit Wärme betriebenen Kälteprozessen eingesetzt.

Bei Klimatisierungsprozessen wird je nach den Umgebungsbedingungen der Hauptteil der Klimakälte für die Entfeuchtung der Luft benötigt. Es sind daher sogenannte DEC-Anlagen ("Desiccative Evaporative Cooling"-Anlagen) vorgeschlagen worden, die Außenluft mit Hilfe eines als Adsorberrad ausgebildeten Adsorptionstrockners entfeuchten. In diesem Zusammenhang wird auch von sorptionsgestützter Klimatisierung (SGK) gesprochen. Der Adsorptionstrockner wird bei diesen Anlagen durch Niedertemperaturwärme wieder regeneriert. Der Nachteil bei diesen Anlagen besteht darin, daß die Kälteenergie zur Abkühlung der Luft durch Eindüsen und Verdampfen von Wasser aufgebracht wird. So entsteht je nach erforderlicher Kühlleistung ein mehr oder weniger hoher Wasserverbrauch, der häufig unerwünscht ist.

Eine Vorrichtung zur sorptionsgestützten Klimatisierung von Räumen ist auch aus DE 299 15 459 bekannt. Hier wird die Kälteenergie mit Hilfe einer elektrischen Kaltdampfkompressionskältemaschine erzeugt, wobei der hierfür erforderliche elektrische Strom von einem Blockheizkraftwerk (BHKW) zur Verfügung gestellt wird. Die Abwärme des BHKW dient hierbei gleichzeitig zur Regenerierung des Adsorptionsrades.

Dokument DE-A-196 31 245 beschreibt eine Vorrichtung zur sorptionsgestützten Klimatisierung von Raumluft, bei der Außenluft getrocknet, gekühlt und dem Raum zugeführt wird, mit einem Kühler, der in einem Zuluftkanal zwischen dem Raum und einem Wärmetauscher angeordnet und in Strömungsrichtung der Luft dem Trockner nachgeschaltet ist, wobei der Kühler mit einer Kältequelle verbunden ist.

Die vorgenannten Verfahren bzw. Vorrichtungen zur Klimatisierung von Raumluft weisen den Nachteil auf, daß zur Aufbringung der für die Abkühlung der Luft nötigen Kälteenergie kostbare Ressourcen (Wasser) verbraucht werden oder vergleichsweise große Mengen elektrischer Energie eingesetzt werden müssen. Dies ist angesichts des weltweit großen Bedarfs an Klimaanlagen sowohl aus Gründen des Umwelt- und Ressourcenschutzes als auch aus wirtschaftlichen Gründen unerwünscht.

Aufgabe der vorliegenden Erfindung ist es daher, eine sorptionsgestützte Klimatisierung von Räumen zu ermöglichen, bei der für die Kühlung der Luft kein Wasser verbraucht wird und nur ein geringer Bedarf an elektrischer Energie entsteht.

Erfindungsgemäß erfolgt die Lösung der Aufgabe dadurch, daß der Kühler mit einer Kältequelle verbunden ist, die ein mittleres Kälteniveau aufweist.

Indem die zur Abkühlung der Außenluft nötige Kälteenergie von einer Kältequelle zur Verfügung gestellt wird, die ein mittleres Kälteniveau aufweist, ist der Bedarf an elektrischer Energie hierfür deutlich reduziert. Bisherige Verfahren zur sorptionsgestützten Klimatisierung nutzen dagegen Kältequellen mit einem vergleichsweise niedrigen Kälteniveau im Bereich des Taupunktes oder darunter, beispielsweise von deutlich unter 12 °C. Zur Erzeugung dieses niedrigen Kälteniveaus ist der Einsatz von Kältemaschinen mit hohem Bedarf an elektrischer Energie erforderlich.

In einer Ausführungsform der Erfindung weist die Kältequelle ein Kälteniveau oberhalb des Taupunktes der Außenluft und/oder der getrockneten Luft auf. Als Taupunkt wird hierbei diejenige Temperatur bezeichnet, bei deren Unterschreitung der Wasserdampf in der Luft kondensiert.

Bevorzugt weist die Kältequelle hierbei ein Kälteniveau von 12 bis 20 °C, besonders bevorzugt von 14 bis 17 °C auf. Ein Kälteniveau in diesen Temperaturbereichen ist nach der vorliegenden Erfindung in der Regel geeignet, um eine ausreichende Abkühlung der Luft herbeizuführen.

In einer besonders bevorzugten Ausführungsform der Erfindung ist die Kältequelle Erdreich und/oder Grundwasser und/oder Flußwasser, und der Kühler ist über einen Wärmetauscher, im Falle von Erdreich und/oder Grundwasser beispielsweise über eine Erdreichwärmesonde, mit der Kältequelle verbunden.

Nach einer weiteren Ausführungsform der Erfindung kann die Wärmequelle ein Blockheizkraftwerk, ein Gas-Wasser-Heizer, eine Brennstoffzelle oder ein Solarkollektor (Wasser- oder Warmluftkollektor) sein.

Die für die Erwärmung der Abluft zum Zwecke der Regenerierung des Adsorptionstrockners benötigte Wärme, die bevorzugt Niedertemperaturwärme in einem Temperaturbereich von 50 bis 90 °C ist, kann beispielsweise von einem Blockheizkraftwerk (BHKW) zur Verfügung gestellt werden. Hierbei wird die Abwärme des BHKW genutzt. Ebenso ist aber auch der Einsatz eines Gas-Wasser-Heizers, von Solarkollektoren oder Brennstoffzellen zu diesem Zweck möglich. Hierdurch wird es möglich, den Einsatz von elektrischer Energie auch zur Regenerierung des Adsorptionstrockners weitgehend zu vermeiden. Das BHKW kann ein Klein-BHKW sein, so daß die Vorrichtung für einen dezentralen Einsatz zur Klimatisierung definierter Objektgrößen geeignet ist. Im Winter kann die Abwärme des BHKW beispielsweise auch zur Heizung von Räumen verwendet werden.

Darüber hinaus kann die Vorrichtung gemäß der vorliegenden Erfindung im Winter auch als Wärme-/Feuchterückgewinnungseinrichtung betrieben werden. Durch den Einbau eines zusätzlichen Lufterwärmers ist die Vorrichtung ferner als Luftheizung einsetzbar.

Die Erfindung wird nachstehend am Beispiel einer in der Zeichnung schematisch dargestellten Ausführungsform der Vorrichtung näher erläutert.

Die Vorrichtung 1 dient zur Klimatisierung eines Raumes 11 oder eines ganzen Gebäudes. Die Außenluft wird über einen Frischluftkanal 13 durch einen Adsorptionstrockner 3 geführt, hierbei adsorptiv getrocknet und gleichzeitig durch die freigesetzte Sorptionswärme erwärmt. Der Adsorptionstrockner 3, dem hier ein Filter 2 vorgeschaltet ist, ist als Adsorptionsrad ausgebildet, das sich um eine Achse 19 dreht. In einem Wärmeaustauscher 5, der ein Rotationswärmeaustauscher sein kann und sich um eine Achse 20 dreht, erfolgt eine trockene Rückkühlung der im Adsorptionstrockner 3 erwärmten Außenluft. Eine weitere Kühlung ohne Entfeuchtung erfolgt in einem Kühler 6. Die aus dem zu klimatisierenden Raum 11 durch den Abluftkanal 12 abströmende Abluft durchströmt den Wärmeaustauscher 5, wobei eine Vorerwärmung der Abluft erfolgt. Die in einem Wärmeübertrager 4 nacherwärmte Abluft durchströmt anschließend den Adsorptionstrockner 3. Durch die erwärmte Abluft wird hierbei der Adsorptionstrockner 3 regeneriert.

Der Wärmeübertrager 4 ist mittels zweier Leitungen 14, 15 mit einer Wärmequelle 7, beispielsweise einem BHKW, verbunden. Die Leitungen 14, 15 bilden mit dem Wärmeübertrager 4 einen Heizkreislauf 18.

Der Kühler 6 im Zuluftkanal 13 ist über Leitungen 8, 9 mit einem Wärmetauscher 10, hier einer Erdreichwärmesonde, verbunden. Die Leitungen 8, 9 und der Kühler 6 bilden einen Kühlkreislauf 17. Als Kältequelle für die Kühlung dient hier das Erdreich bzw. Grundwasser. Die Erdreichwärmesonde 10 reicht tief, beispielsweise 95 m, in das Erdreich hinein.

### Bezugszeichenliste:

- 1: Vorrichtung
- 2: Filter
- 3: Adsorptionstrockner
- 4: Wärmeübertrager
- 5: Wärmeaustauscher
- 6: Kühler
- 7: Wärmequelle
- 8: Leitung
- 9: Leitung
- 10: Wärmetauscher
- 11: Raum
- 12: Abluftkanal
- 13: Zuluftkanal
- 14: Leitung
- 15: Leitung
- 16: Kältequelle
- 17: Kühlkreislauf
- 18: Heizkreislauf
- 19: Achse
- 20: Achse

## Patentansprüche

1. Vorrichtung zur sorptionsgestützten Klimatisierung von Raumluft, bei der Außenluft adsorptiv in einem Adsorptionstrockner (3) getrocknet, die adsorptiv getrocknete und dabei erwärmte Außenluft gekühlt und dem zu klimatisierenden Raum (11) zugeführt wird, die aus diesem Raum (11) austretende Abluft erwärmt wird, den Adsorptionstrockner (3) zur Regenerierung durchströmt und als Fortluft abgeführt wird, mit einem Kühler (6), der in einem Zuluftkanal (13) zwischen dem zu klimatisierenden Raum (11) und einem Regenerativ-Wärmeaustauscher (5) angeordnet und in Strömungsrichtung der Luft dem Adsorptionstrockner (3) nachgeschaltet ist, **dadurch gekennzeichnet, daß** der Kühler (6) mit einer Kältequelle (16) verbunden ist, die ein Kälteniveau oberhalb des Taupunktes der Außenluft und/oder der getrockneten Luft aufweist.

2. Vorrichtung nach Anspruch 1, **dadurch gekennzeichnet, daß** die Kältequelle ein Kälteniveau von 12 bis 20 °C aufweist.

3. Vorrichtung nach Anspruch 2, **dadurch gekennzeichnet, daß** die Kältequelle ein Kälteniveau von 14 bis 17 °C aufweist.

4. Vorrichtung nach einem der vorhergehenden Ansprüche, **dadurch gekennzeichnet, daß** die Kältequelle Erdreich und/oder Grundwasser und/oder Flußwasser ist und der Kühler (6) über einen Wärmetauscher (10) mit der Kältequelle (16) verbunden ist.

5. Vorrichtung nach Anspruch 4, **dadurch gekennzeichnet, daß** der Wärmetauscher (10) eine Erdreichwärmesonde ist.

6. Vorrichtung nach einem der vorhergehenden Ansprüche, **dadurch gekennzeichnet, daß** die Abluft mit Hilfe einer Wärmequelle (7) erwärmt wird und die Wärmequelle (7) ein Blockheizkraftwerk (BHKW), ein Gas-Wasser-Heizer, eine Brennstoffzelle oder ein Solarkollektor ist.

## Claims

1. A device for the sorption-supported air-conditioning of room air, wherein external air is dried adsorptively in an adsorption drier (3), the adsorptively dried and thereby heated external air is cooled and fed to the room (11) to be air-conditioned, the waste air exiting from this room (11) is heated, flows through the adsorption drier (3) for regeneration and is conveyed away as outgoing air, with a cooler (6), which is arranged in a supply air duct (13) between the room (11) to be air-conditioned and a regenerative heat exchanger (5) and is connected, in the flow direction of the air, downstream of the adsorption drier (3), **characterised in that** the cooler (6) is connected to a refrigeration source (16), which has a refrigeration level above the dew point of the external air and/or the dried air.

2. The device according to claim 1, **characterised in that** the refrigeration source has a refrigeration level of 12 to 20 °C.

3. The device according to claim 2, **characterised in that** the refrigeration source has a refrigeration level of 14 to 17 °C.

4. The device according to any one of the preceding claims, **characterised in that** the refrigeration source is soil and/or groundwater and/or river water and the cooler (6) is connected via a heat exchanger (10) to the refrigeration source (16).

5. The device according to claim 4, **characterised in that** the heat exchanger (10) is a soil heat probe.

6. The device according to any one of the preceding claims, **characterised in that** the waste air is heated with the aid of a heat source (7) and the heat source (7) is a block-type thermal power station, a gas-water heater, a fuel cell or a solar collector.

## Revendications

1. Dispositif pour la climatisation assistée par sorption de l'air ambiant, dans lequel de l'air extérieur est séché par adsorption dans un sécheur par adsorption (3), l'air extérieur séché par adsorption et réchauffé à ce effet est refroidi et amené dans la pièce à climatiser (11), l'air évacué de ladite pièce (11) est réchauffé, circule à travers le sécheur par adsorption (3) pour y être régénéré et est évacué sous la forme d'air d'échappement, avec un radiateur (6) qui est disposé dans une canalisation d'alimentation d'air (13) entre la pièce à climatiser (11) et un échangeur thermique de régénération (5) et qui dans le sens de circulation de l'air est monté en aval du sécheur par adsorption (3), **caractérisé en ce que** le radiateur (6) est relié à une source de froid (16) qui présente un niveau de froid supérieur au point de condensation de l'air extérieur et/ou de l'air séché.

2. Dispositif selon la revendication 1, **caractérisé en ce que** la source de froid présente un niveau de froid de 12 à 20°C.

3. Dispositif selon la revendication 2, **caractérisé en ce que** la source de froid présente un niveau de froid de 14 à 17 °C.

4. Dispositif selon l'une quelconque des revendications précédentes, **caractérisé en ce que** la source de froid est un terrain et/ou la nappe phréatique et/ou de l'eau de rivière et **en ce que** le radiateur (6) est relié à la source de froid (16) par l'intermédiaire d'un échangeur thermique (10).

5. Dispositif selon la revendication 4, **caractérisé en ce que** l'échangeur thermique (10) est une sonde thermométrique dans le terrain.

6. Dispositif selon l'une quelconque des revendications précédentes, **caractérisé en ce que** l'air d'échappement est réchauffé à l'aide d'une source de chaleur (7) et **en ce que** la source de chaleur (7) est une centrale thermique en montage-bloc avec chauffage à distance (BHKW) ou un dispositif de chauffage gaz/eau, une cellule de combustible ou un collecteur solaire.
